# EUROPÄISCHE PATENTANMELDUNG

(11) **EP 0 109 002 A1**
(43) Veröffentlichungstag der Anmeldung: **23.05.1984**
(21) Anmeldenummer: 83110934.3
(22) Anmeldetag: 03.11.1983
(51) Int. Cl.: F24D 11/00, F24D 3/10

(54) **Wasserspeicher**

(30) Priorität: 13.11.1982 DE 8232234 U
(71) Anmelder: Joh. Vaillant GmbH u. Co., D-42810 Remscheid (DE); COFRABEL N.V., B-1620 Drogenbos (BE); VAILLANT S.A.R.L, F-94537 Rungis Cedex (FR); VAILLANT Ges.m.b.H, A-1233 Wien (AT); Vaillant Ltd., GB-Hounslow, Middx. TW5 9QB (GB); SCHONEWELLE B.V., NL-1099 BX Amsterdam (NL); Vaillant GmbH, CH-8953 Dietikon 1 (CH)
(72) Erfinder: Tenhumberg, Jürgen, Dr., D-5609 Radevormwald (DE)
(74) Vertreter: Heim, Johann-Ludwig

(57) **Zusammenfassung**

Wasserspeicher für warmes Brauchwasser mit einem von einem Brenner beheizten Speicherbehälter, in den Brauchwasseranschlüsse führen. Zum Beheizen einer Heizungsanlage wird eine Baueinheit (18) vorgesehen, die einen Brauchwasser-/Heizungswasserwärmetauscher (20), eine Brauchwasser- (24) sowie eine Heizwasserpumpe (22) und ein Ausdehnungsgefäß (21) aufweist. Die Baueinheit kann weiterhin zusätzlich ein Sicherheitsventil (23), einen Heizungsregler (25) mit Außentemperatur- (27) und Vorlauftemperaturfühler (28) aufweisen und am Gehäuse des Speichers befestigt sein.

## Beschreibung

Die vorliegende Erfindung bezieht sich auf einen Wasserspeicher gemäß dem Oberbegriff des Hauptanspruchs.

Solche Wasserspeicher dienen in erster Linie zum Bereiten warmen Gebrauchswassers. Sie weisen einen Anschluß zum Zuführen kalten Gebrauchswassers auf,und ihnen kann das erwärmte Gebrauchswasser über ein Zapfventil entnommen werden. Beheizt werden solche Wasserspeicher in der Regel von einem Gasbrenner, der unterhalb des Wasserspeichers angeordnet ist und der das Wasserspeichervolumen an der Unterseite beziehungsweise im Zentrum durch ein hindurchgehendes Abgasrohr erwärmt.

Es ist auch schon bekanntgeworden, solche Wasserheizer zur Zentralheizung von Räumen heranzuziehen. Hierzu wurde in den Innenraum des Wasserspeichers ein Rohrwendel-Wärmetauscher eingebracht, der mit seinen beiden Anschlüssen an die Zentralheizungsanlage angeschlossen wurde. Der Nachteil hiervon ist, daß der Speicher baulich verändert werden muß, je nachdem, ob er als reiner Brauchwasserspeicher oder als kombinierter Brauchwasserspeicher/Wärmequelle für eine Zentralheizung Verwendung finden soll.

Der vorliegenden Erfindung liegt die Aufgabe zugrunde, einen ohne bauliche Umgestaltung unversell einsetzbaren Wasserspeicher zu schaffen, der für Brauchwasserzwecke alleine oder auch zusätzlich für die Zwecke einer Heizungsanlage eingesetzt werden kann.

Die Lösung dieser Aufgabe liegt in den kennzeichnenden Merkmalen des Hauptanspruchs.

Weitere Ausgestaltung und besonders vorteilhafte Weiterbildung sind Gegenstand der Unteransprüche beziehungsweise gehen aus der nachfolgenden Beschreibung hervor, die ein Ausführungsbeispiel der Erfindung anhand der Figur der Zeichnung näher beschreibt. Die Figur zeigt in schematischer Darstellung einen Schnitt durch den Wasserspeicher mit der nebenstehenden Einheit.

Neben einem nicht dargestellten wärmeisolierten Gehäuse und einer Aufstellvorrichtung weist der Wasserspeicher einen ringförmigen Wasserspeicherraum 1 auf, der von einer Außenwandung 2 und einer Innenwandung 3 begrenzt ist, wobei die Innenwandung als Flammrohr dient. Der Wasserspeicher ist oben durch einen Deckel 4 und unten durch einen Boden 5 begrenzt, die beide konvex nach oben ausgewölbt sind. Unterhalb des Bodens und ausgerichtet zum Flammrohr 3 ist ein Gasbrenner 6 angeordnet, der über eine Gaszuleitung 7, in der ein Regler 8 angeordnet ist, gespeist ist, wobei ein Temperaturfühler 9 des Reglers in den Wasserspeicherraum 10 hineinragt. Oberhalb des Flammrohrs 3 ist eine Strömungssicherung 11 angeordnet. In das Innere des Wasserraums 10 ist ein Kaltwasserrohr 12 und ein Warmwasser-Zapfrohr 13 eingeführt.

Erfindungsgemäß reichen in den Wasserraum 10 zwei weitere Anschlußstutzen 14 und 15, wobei der eine am oberen, der andere am unteren Ende des Wasserspeichers angeordnet ist. Von diesen beiden Anschlüssen führen Wasserleitungen 16 und 17 zu einer Baueinheit 18, die im wesentlichen als auf Füßen 19 angeordnetes Tragelement ausgebildet ist und einen Wasserwärmetauscher 20, ein Ausdehnungsgefäß 21, eine Heizungspumpe 22, ein Sicherheitsventil 23, eine Brauchwasser-Umwälzpumpe 24 und einen Heizungsregler 25 trägt. An den Heizungsregler ist über eine Meßleitung 26 ein Außentemperaturfühler 27 angeschlossen. Weiterhin ist an der Einheit ein Vorlauftemperaturfühler 28 vorgesehen, der über eine Meßleitung 29 mit dem Regler 25 verbunden ist.

Im Bereich der Einheit ist ein Vorlauftemperatur-Leitungsanschluß 30 vorgesehen, an den die Leitung 16 angeschlossen ist. Im Bereich der Einheit ist an den Vorlauftemperatur-Leitungsanschluß 30 der Saugstutzen der Brauchwasserpumpe 24 angeschlossen, dessen Druckstutzen über eine Leitung 31 mit dem Brauchwasser/Heizungswasser-Wärmetauscher verbunden ist, dessen Auslaß an einen Rücklaufanschlußstutzen 32 angeschlossen ist, der gleichermaßen Teil der Einheit ist und an den die Leitung 17 angeschlossen ist.

An der Einheit ist weiterhin ein Heizungsrücklaufstutzen 33 vorgesehen, der über eine Leitung 34, an die über eine Stichleitung 35 das Sicherheitsventil 23 angeschlossen ist, mit der anderen Seite des Brauchwasser/Heizungswasserwärmetauschers 20 verbunden ist. Der Ausgang dieses Wärmetauschers ist über eine Leitung 36, an die über eine Stichleitung 37 das Ausdehnungsgefäß 21 angeschlossen ist, mit dem Saugstutzen der Heizungsumwälzpumpe 22 verbunden, dessen Auslaß zu ein<;m Vorlauf-Leitungsanschlußstutzen 37 führt. Am Vorlauf-Anschlußstutzen 37 ist der Vorlauftemperaturfühler 28 angeschlossen. Vom Regler 25 führt eine Gefäßleitung 38 innerhalb der Einheit zum Antriebsmotor der Brauchwasserpumpe 24 beziehungsweise zum Antriebsmotor der Heizungsumwälzpumpe 22.

Durch das erfindungsgemäße Vorsehen aller für eine Heizungsanlage erforderlichen Armaturen, Sicherheitseinrichtungen sowie der Wärmequelle und der Umwälzpumpen ist ein Mittel geschaffen worden, daß durch Beistellen der Einheit an einen bereits vorhandenen Wasserspeicher diese auch für eine Zentralheizungsanlage kleinerer Leistung benutzt werden kann. Es ist im übrigen nicht notwendig, die Anschlußstutzen 14 und 15 separat vorzusehen. Die Leitungen 16 und 17 können auch an die Brauchwasser-Anschlußstutzen 12 und 13 angekoppelt werden.

## Patentansprüche

1. Wasserspeicher für warmes Brauchwasser mit einem von einem Brenner beheizten Speicherbehälter sowie Brauchwasser- und Heizwasseranachlüssen, der in einer Baueinheit eine Brauchwaaser-/Heizungswässermetauscher (20), eine Brauchwasser- (24) sowie eine Heiswasserpumpe (22) und ein Ausdehnungsgefäß (21) aufweist.

2. Waaserspeioher nach Anspruch eins mit einem in die Baueinheit (18) zusätzlich aufgenommenen Sicherheitsventil (23).

3. Wasserspeicher nach Anspruch eins mit einem zusätzlich in die Baueinheit (18) aufgenommenen Heizungsregler (25) mit Außentemperatur- (27) und Vorlauftemperaturfühler (28).

4. Wasserspeicher nach einem der Ansprüche eins bis drei, bei dem die Baueinheit (18) am Gehäuse des Speichers (1) befestigt ist.
